# EUROPÄISCHE PATENTANMELDUNG

(11) **EP 4 616 959 A1**
(43) Veröffentlichungstag der Anmeldung: **17.09.2025**
(21) Anmeldenummer: 24163689.3
(22) Anmeldetag: 14.03.2024
(51) Int. Cl.: B05B 7/12, B05B 7/14, B05B 15/55

(54) **FÖRDERVORRICHTUNG MIT SPÜLEINRICHTUNG UND VERFAHREN ZUM BETREIBEN DER FÖRDERVORRICHTUNG**

(71) Anmelder: Wagner International AG, 9450 Altstätten (CH)
(72) Erfinder: Ludwig, Carsten, 88045 Friedrichshafen (DE); Neundorf, Markus, 88682 Salem (DE); Kluser, Thomas, 9444 Diepoldsau (CH); Harif, Amu, 9434 Au (CH)
(74) Vertreter: Nückel, Thomas

(57) **Zusammenfassung**

Fördervorrichtung mit Spüleinrichtung umfasst einen Materialförderer (1) zum Fördern von Beschichtungsmaterial (31). Der Materialförderer (1) wiederum weist ein Einlassventil (7) auf, das einen Ventileinlass (7.1) und einen Ventilauslass (7.9) umfasst. Der Materialförderer (1) weist zudem einen Förderereinlass (1.1) für Beschichtungsmaterial (31) auf, der mit dem Ventileinlass (7.1) verbunden oder verbindbar ist. Die Fördervorrichtung umfasst des Weiteren einen Spülmittelförderer (3) zum Fördern von Spülmittel (30), der ebenfalls mit dem Ventileinlass (7.1) verbunden ist.

## Beschreibung

### Technisches Gebiet

Die Erfindung betrifft eine Fördervorrichtung mit Spüleinrichtung und ein Verfahren zum Betreiben der Fördervorrichtung.

Zur Beschichtung von Werkstücken mit Beschichtungsmaterial wird das Beschichtungsmaterial aus einem Vorratsbehälter mittels einer Fördervorrichtung zu einem Sprühapplikator transportiert und dann mit dem Sprühapplikator auf das Werkstück gesprüht. Das Beschichtungsmaterial kann zum Beispiel Lack, Klebstoff oder eine Emulsion mit Zinkstaub sein. Wenn die Beschichtung abgeschlossen ist oder das Beschichtungsmaterial gewechselt werden soll, sollten die Fördervorrichtung, die materialführenden Leitungen und der Sprühapplikator gereinigt beziehungsweise gespült werden. Dazu wird das Beschichtungsmaterial durch ein Spülmedium ersetzt. Das Spülmedium kann beispielsweise Spülgas (z. B. Druckluft oder Stickstoff), Spülmittel (z. B. Lösemittel oder Wasser) oder ein Gemisch aus Spülgas und Spülmittel sein.

### Stand der Technik

Aus dem Stand der Technik EP 2 956 242 B1 ist eine Beschichtungsmittelpumpe und ein Reinigungsverfahren für die Beschichtungsmittelpumpe bekannt. Die Beschichtungsmittelpumpe umfasst eine Zuleitung und einen damit verbundenen Pumpeneinlass, über den der Pumpe Beschichtungsmittel zugeführt wird. Der Pumpeneinlass ist über ein Rückschlagventil mit der Pumpenkammer verbunden. Im Förderbetrieb wird Beschichtungsmaterial über den Pumpeneinlass und das Rückschlagventil in die Pumpenkammer gesaugt und anschliessend aus dem Pumpenauslass herausgedrückt. Die Pumpe umfasst zudem eine Ausblasöffnung, über die der Pumpe Druckluft zugeführt wird. Die Ausblasöffnung ist ebenfalls mit dem Rückschlagventil verbunden. Im Reinigungsbetrieb wird Druckluft durch das Rückschlagventil geblasen und dabei das Beschichtungsmaterial aus der Pumpenkammer in Richtung Pumpenauslass herausgeblasen. Diese Lösung hat den Nachteil, dass die der Beschichtungsmaterialpumpe vorgelagerten, materialführenden Komponenten, wie zum Beispiel die Zuleitung, nicht gereinigt werden. Die Zuleitung muss also separat gereinigt werden.

### Darstellung der Erfindung

Eine Aufgabe der Erfindung ist es, eine Fördervorrichtung mit Spüleinrichtung anzugeben, bei der zusätzlich zur Fördervorrichtung auch deren vorgelagerte, materialführende Komponenten, wie zum Beispiel die Zufuhrleitung, mit der Spüleinrichtung gereinigt werden können.

Eine weitere Aufgabe der Erfindung ist es ein Verfahren zum Betreiben der Fördervorrichtung anzugeben, das besonders zeiteffizient ist.

Vorteilhafter Weise kann das Bedienpersonal die erfindungsgemässe Fördervorrichtung besonders einfach vom Fördermodus in den Reinigungsmodus bringen.

Ein weiterer Vorteil ist, dass sich der Bedarf an Spülmittel pro Farbwechsel erheblich reduzieren lässt. Auch die Entsorgungskosten für Abfallmaterial (Mischung aus Beschichtungsmaterial und Spülmittel) lassen sich damit reduzieren.

Die Aufgabe wird durch eine Fördervorrichtung mit Spüleinrichtung mit den in Anspruch 1 angegebenen Merkmalen gelöst.

Die erfindungsgemässe Fördervorrichtung mit Spüleinrichtung umfasst einen Materialförderer zum Fördern von Beschichtungsmaterial. Der Materialförderer wiederum weist ein Einlassventil auf, das einen Ventileinlass und einen Ventilauslass umfasst. Der Materialförderer weist zudem einen Förderereinlass für Beschichtungsmaterial auf, der mit dem Ventileinlass verbunden oder verbindbar ist. Die Fördervorrichtung umfasst des Weiteren einen Spülmittelförderer zum Fördern von Spülmittel, der ebenfalls mit dem Ventileinlass verbunden ist.

Vorteilhafte Weiterbildungen der Erfindung ergeben sich aus den in den abhängigen Patentansprüchen angegebenen Merkmalen.

Bei einer Ausführungsform der erfindungsgemässen Fördervorrichtung ist das Einlassventil als Rückschlagventil ausgebildet. Damit wird erreicht, dass das Fluid in die eine Richtung ungehindert fliessen kann und der Rückfluss (also der Fluss in die entgegengesetzte Richtung) automatisch verhindert wird. Dies kann durch eine Rückstellfeder im Rückschlagventil erreicht werden, die dafür sorgt, dass das Rückschlagventil selbsttätig schliesst. Dies erhöht die Effizienz der Fördervorrichtung und der Applikationsanlage und das Risiko von Rückflussschäden wird minimiert.

Bei einer weiteren Ausführungsform der erfindungsgemässen Fördervorrichtung ist das Einlassventil als Tellerventil, Kugelventil oder Nadelventil ausgebildet. Besonders Vorteilhaft ist die Verwendung eines Tellerventils, da dieses so ausgeführt werden kann, dass es optimal zu spülen ist. Zudem kann das Tellerventil grosse Durchflussmengen bewältigen. Des Weiteren weist das Tellerventil eine einfache Konstruktion auf, die zuverlässig und wartungsarm ist.

Bei einer zusätzlichen Ausführungsform der erfindungsgemässen Fördervorrichtung ist der Materialförderer als Faltenbalgpumpe, Membranpumpe, Kreiselpumpe, Zahnradpumpe, Peristaltikpumpe, Kolbenpumpe, Kolbendosierer oder Verdrängerpumpe ausgebildet. Welche Ausführungsform des Materialförderers am besten geeignet ist, hängt vom Anwendungsfall ab. Je nach Anwendungsfall kann der am besten geeignete Materialförderer ausgewählt werden.

Bei einer anderen Ausführungsform der erfindungsgemässen Fördervorrichtung ist der Spülmittelförderer über ein Rückschlagventil mit dem Ventileinlass verbunden. Auf diese Weise ist sichergestellt, dass kein Beschichtungsmaterial in die Spülmittelleitung gelangt.

Vorteilhafterweise ist das Rückschlagventil räumlich nahe am Ventileinlass angeordnet. Dadurch kann der Totraum minimieret werden.

Bei einer Weiterbildung der erfindungsgemässen Fördervorrichtung ist eine Absperrvorrichtung vorhanden, die einlassseitig mit dem Förderereinlass und auslassseitig mit dem Einlassventil verbunden ist. Die Absperrvorrichtung ist also zwischen dem Förderereinlass und dem Einlassventil angeordnet. Wenn die Absperrvorrichtung geschlossen ist, kann der Druck im Spülmedium noch weiter erhöht werden. Durch den erhöhten Spülmediumdruck können die Förderkammern sowie die stromabwärtigen, sich an die Förderkammer anschliessenden Materialleitungen und Komponenten noch besser gereinigt werden. Ohne die Absperrvorrichtung würde das meiste Spülmedium durch die Zufuhrleitung abgeführt.

Bei einer anderen Weiterbildung der erfindungsgemässen Fördervorrichtung ist eine Steuerung vorhanden, die derart ausgebildet und betreibbar ist, dass sie die Absperrvorrichtung steuert. Dies ermöglicht eine bedienerfreundliche Benutzung der Fördereinrichtung.

Bei einer zusätzlichen Weiterbildung weist die erfindungsgemässe Fördervorrichtung eine Druckgasquelle auf, die mit dem Ventileinlass verbindbar ist. Die Verwendung von Druckgas als Spülmedium oder als Zusatz im Spülmedium ermöglicht erhebliche Einsparungen an Spülmittel.

Bei einer Weiterbildung umfasst die erfindungsgemässe Fördervorrichtung ein Druckgasventil, über das von der Druckgasquelle stammendes Druckgas dem Spülmittel beimischbar ist. So wird ein Gemisch aus Spülmittel und Gas erzeugt, das als Spülmedium bezeichnet wird und welches durch hohe Strömungsgeschwindigkeiten und Verwirbelungen eine sehr hohe Reinigungswirkung erzielt.

Die Spülung mit dem Spülmedium kann kontinuierlich, diskontinuierlich oder gepulst erfolgen. Wenn die Druckluft über ein getaktetes Ventil pulsweise dem Spülmittel beigemischt wird und einen höheren Druck als das Spülmittel hat, wird der Spülmittelfluss taktweise unterbrochen.

Vorteilhafterweise ist bei der erfindungsgemässen Fördervorrichtung der Spülmittelförderer über eine Spülleitung mit dem Einlassventil verbunden. Zudem ist die Druckgasquelle über ein Rückschlagventil mit der Spülleitung verbunden. Ohne dieses Rückschlagventil bestünde die Möglichkeit, dass Spülmittel aus der Spülleitung in die Druckgasleitung gelangt.

Des Weiteren wird vorgeschlagen, dass die erfindungsgemässe Fördervorrichtung eine weitere Absperrvorrichtung aufweist, die ausgangsseitig mit einem Förderkammer-Einlass der Förderkammer und eingangsseitig mit dem Spülmittelförderer verbunden ist. Diese Ausführungsform kommt ohne die Absperreinrichtung vor dem Ventileinlass aus. Die Spülung der Fördervorrichtung kann also auch ohne die Absperreinrichtung erfolgen.

Zudem kann bei der erfindungsgemässen Fördervorrichtung ein Spülmittel-Steuerventil vorgesehen sein, das derart ausgebildet und betreibbar ist, dass es steuert, ob das Spülmittel zum Ventileinlass oder zum Förderkammer-Einlass strömt. Mit dieser Ausführungsform können vorteilhafterweise sowohl die Fördervorrichtung als auch die Zufuhrleitung gespült werden.

Bei einer Ausbildung des Spülmittel-Steuerventils erfolgen die Spülungen der Fördervorrichtung und der Zufuhrleitung nacheinander. Das Spülmittel-Steuerventil kann auch so ausgebildet und betreibbar sein, dass die Fördervorrichtung und die Zufuhrleitung gleichzeitig gespült werden.

Eine andere Ausführungsform der erfindungsgemässen Fördervorrichtung umfasst ein erstes Druckgasventil, das ausgangsseitig mit der Spülmittelleitung verbunden ist und das im geöffneten Zustand einen ersten Druckgas-Volumenstrom *V̇*1 in die Spülmittelleitung leitet. Zudem ist ein zweites Druckgasventil vorhanden, das ausgangsseitig mit der Spülmittelleitung verbunden ist und das im geöffneten Zustand einen zweiten Druckgas-Volumenstrom *V̇*2 in die Spülmittelleitung leitet. So kann der zum jeweiligen Prozessschritt passende Druck respektive Volumenstrom des Druckgases vorgegeben werden. Beispielsweise ist es vorteilhaft, die Zufuhrleitung mit verringertem Luftdruck oder gedrosselten Volumenstrom zu entleeren, um Verschmutzungen am Ende der Zufuhrleitung beim Ablassen des Beschichtungsmaterials vorzubeugen.

Bei einer Ausführungsform der erfindungsgemässen Fördervorrichtung ist eine Nockensteuerung vorhanden, über die die Druckgasventile steuerbar sind. Dies ermöglicht prozesssichere und optimierte Abläufe bei guter Bedienbarkeit.

Um den ersten Druckgas-Volumenstrom *V̇*1 einzustellen, kann zum Beispiel eine Drossel in der zur Spülleitung führenden Druckgasleitung vorgesehen sein. Um den zweiten Druckgas-Volumenstrom *V̇*2 einzustellen, kann die Druckgasleitung direkt, also unter Umgehung der Drossel, mit der Spülleitung verbunden sein. Zu Beginn der Spülung ist der Volumenstrom in den zu spülenden Abschnitten noch niedrig, weil sich noch viskoses oder sogar hochviskoses Material in diesen Abschnitten befindet, das erst nach und nach herausgedrückt wird. Später, wenn sich in den zu spülenden Abschnitten kaum noch viskoses Material befindet, ist der Volumenstrom höher. Über die Drossel kann der Volumenstrom begrenzt werden, so dass der Volumenstrom in der Zufuhrleitung (Ansaugschlauch) nicht zu hoch wird. Damit kann verhindert werden, dass das Material aus der Zufuhrleitung herausspritzt.

Eine weitere Ausführungsform der erfindungsgemässen Fördervorrichtung umfasst ein Quetschventil, das derart ausgebildet und betreibbar ist, das es den Förderereinlass öffnet oder verschliesst. Ein Quetschventil bietet die Möglichkeit zur effektiven Abdichtung, indem ein Schlauch oder eine Rohrleitung zusammenquetscht wird, um den Durchfluss zu stoppen. Dies ist besonders vorteilhaft, wenn abrasive oder viskose Medien gefördert werden sollen. Durch die einfache Konstruktion und das Fehlen beweglicher Teile ist ein Quetschventil wartungsarm und bietet eine zuverlässige Leistung über längere Betriebszeiträume hinweg.

Zudem wird eine Applikationsanlage vorgeschlagen, die die oben erwähnte Fördervorrichtung und einen Applikator umfasst, der mit der Fördervorrichtung verbunden ist. Dies ermöglicht die Vorteile des Spülverfahrens auf die Zuleitung zum Applikator und den Applikator selbst auszudehnen.

Bei dem erfindungsgemässen Verfahren zum Betreiben der oben erwähnten Fördervorrichtung wird zum Spülen der Zufuhrleitung die stromabwärtige Seite der Fördervorrichtung verschlossen. Dies kann beispielsweise mit einem Ventil erfolgen. Mit Hilfe des Spülmittelförderers wird dann Spülmittel in die Zufuhrleitung gefördert.

Zum Spülen der ersten Förderkammer wird die stromabwärtige Seite der Fördervorrichtung geöffnet und mit Hilfe des Spülmittelförderers Spülmittel in die erste Förderkammer gefördert. Die stromaufwärtige Seite der Fördervorrichtung sollte dabei verschlossen sein, zum Beispiel über das Ventil oder mit einer Absperrvorrichtung.

Durch die optimale Reihenfolge der Spülvorgänge kann so bei hohem Materialrückgewinnungsgrad und hoher Spülmitteleffektivität ein Spülprozess durchgeführt werden, der sowohl Zeit als auch Spülmedium einspart.

Bei einer Weiterbildung des erfindungsgemässen Verfahrens wird pulsartig gespült. Ob am besten pulsartig oder kontinuierlich und ob mit einem Gemisch aus Druckgas und Spülmittel oder nur mit Spülmittel gespült wird, hängt vom Material ab, das ausgespült werden soll. Demnach kann in einen Fall das gepulste Verfahren und in einem anderen Fall das Spülen mit einem Gemisch aus Druckgas und Spülmittel effizienter sein. Dadurch, dass die vorgeschlagene Ausführungsform verschiedene Spülverfahren zur Verfügung stellt, kann stets das effizienteste Verfahren ausgewählt werden.

Bei einer zusätzlichen Weiterbildung des erfindungsgemässen Verfahrens wird mit Hilfe des ersten Druckgasventils Druckgas mit einem ersten Druckgas-Volumenstrom *V̇*1 zum Förderereinlass geleitet, wenn das Druckgasventil offen ist. Wenn das Druckgas in die Förderkammer geleitet werden soll, wird mit Hilfe des zweiten Druckgasventils ein zweiter Druckgas-Volumenstrom *V̇*2 eingestellt. So kann eine unnötige Verschmutzung beim Austritt des Druckgases aus der Zufuhrleitung verhindert werden.

Die zuvor beschriebene Betätigung der Ventile kann sowohl manuell, also per Hand, als auch durch eine Steuerung automatisch erfolgen. Somit kann hiermit auch eine automatische Steuerung der Ventile mittels einer Steuerung erfolgen. Es können auch noch weitere Komponenten durch die Steuerung gesteuert respektive geregelt werden. Dies kann zum Beispiel der Pumpendruck des Materialförderers sein. Auch das Ablassventil für die Ablassleitung beim Filter und das Ablassventil für die Ablassleitung beim Sprühapplikator können mit der Steuerung gesteuert werden. Bei Bedarf kann die Applikationsanlage auch noch weiter automatisiert werden. So kann auch der Wechsel der Behälter oder das Herausheben des Ansaugschlauches aus dem Behälter automatisiert werden. Dann entfällt beim Reinigungsmodus auch diesbezüglich ein manuelles Eingreifen.

### Kurze Beschreibung der Zeichnungen

Im Folgenden wird die Erfindung mit mehreren Ausführungsbeispielen anhand von sechs Figuren weiter erläutert.
- Figur 1: zeigt eine mögliche Ausführungsform des unteren Abschnitts des Materialförderers in einer dreidimensionalen Ansicht.
- Figur 2: zeigt den unteren Abschnitt des Materialförderers im Längsschnitt.
- Figur 3: zeigt in einem Blockschaltbild den prinzipiellen Aufbau einer ersten Ausführungsform einer Applikationsanlage mit dem Materialförderer.
- Figur 4: zeigt in einem Blockschaltbild den prinzipiellen Aufbau einer zweiten Ausführungsform der Applikationsanlage mit dem Materialförderer.
- Figur 5: zeigt den prinzipiellen Aufbau einer Ausführungsform einer Nockensteuerung zur Einstellung des Betriebsmodus des Materialförderers.
- Figur 6: zeigt ein Bedienpanel, über das die Betriebsmodi des Materialförderers einstellbar sind.

### Wege zur Ausführung der Erfindung

In den Figuren 1 und 2 ist eine erste mögliche Ausführungsform des unteren (saugseitigen) Abschnitts eines Materialförderers 1 dargestellt. Dieser saugseitige Abschnitt des Materialförderers 1 wird im Folgenden auch als Ansaugtrakt 1.7 bezeichnet. Zudem ist in den Figuren 1 und 2 der untere Teil der Verdichterstufe 1.8 gezeigt. Der Beschichtungsmaterialförderer 1 wird im Folgenden auch kurzum als Materialförderer oder als Förderer bezeichnet. Der Materialförderer 1 ist vorzugsweise Teil einer Applikationsanlage. In Figur 3 ist der prinzipielle Aufbau einer ersten Ausführungsform der Applikationsanlage dargestellt. Die Applikationsanlage ist vorgesehen, um Beschichtungsmaterial 31 über eine Zufuhrleitung 9 aus einem Vorratsbehälter 22 herauszufördern. Der Vorratsbehälter 22 wird auch als Material-Vorratsbehälter oder Behälter für Beschichtungsmaterial bezeichnet. Der Materialförderer 1 fördert das Beschichtungsmaterial 31 oder kurz Material aus dem Vorratsbehälter 22 heraus und zu einem Applikator 45. Von dort kann es auf ein Werkstück (in den Figuren nicht gezeigt) appliziert werden. Der Applikator 45 kann zum Beispiel eine manuell betätigbare Sprühpistole sein. Eine automatisch betätigbare Sprühpistole ist auch nicht ausgeschlossen. Es können auch mehrere Sprühpistolen vorhanden sein, die an den Materialförderer 1 angeschlossen sind.

Der Materialförderer 1 kann beispielsweise als Faltenbalgpumpe, Membranpumpe, Kreiselpumpe, Zahnradpumpe, Peristaltikpumpe, Kolbenpumpe, Kolbendosierer oder Verdrängerpumpe ausgebildet sein. Bei den in den Figuren 1 bis 4 gezeigten Materialförderern handelt es sich um eine Kolbenpumpe, die über einen Luftmotor angetrieben wird. Statt des Luftmotors kann auch ein Elektromotor oder ein Hydraulikmotor verwendet werden, um den Kolben 1.4 anzutreiben. Der Elektromotor ist vorzugsweise ein Servomotor.

Der Materialförderer 1 umfasst einen Einlass für Beschichtungsmaterial 1.1 oder kurzum Materialeinlass oder Förderereinlass, an den eine Zufuhrleitung 9 angeschlossen ist. Die Zufuhrleitung 9 kann beispielsweise als Rohr oder Schlauch ausgebildet sein und ist vorgesehen, um Beschichtungsmaterial 31 aus einem Vorratsbehälter 22 zum Materialförderer 1 zu leiten. Der Materialeinlass 1.1 ist mit Hilfe einer Absperrvorrichtung 1.5 verschliessbar. Die Absperrvorrichtung 1.5 ist vorzugsweise als Quetschventil ausgebildet. Die Ansteuerung des Quetschventils 1.5 erfolgt über einen Steueranschluss 1.6. Wenn dieser mit Druckluft beaufschlagt wird, dehnt sich die Quetsche im Quetschventil 1.5 aus und verschliesst den Kanal 1.9 hinter dem Einlass 1.1. Im druckfreien Zustand ist die Quetsche im Quetschventil 1.5 entspannt und der Kanal 1.9 ist offen.

Je nach Bedarf kann die Absperrvorrichtung 1.5 automatisch oder manuell betätigbar sein. Es kann zum Beispiel vorgesehen sein, dass die Absperrvorrichtung 1.5 elektrisch (in den Figuren nicht gezeigt) oder pneumatisch (siehe Figuren 3 und 4) steuerbar ist. Das Quetschventil 1.5 ist vorzugsweise aus einem lösemittelbeständigen Gummi hergestellt.

Der Materialförderer 1 umfasst zudem ein Einlassventil 7, das einen Ventileinlass 7.1 und einen Ventilauslass 7.9 und dazwischen einen Ventilteller 7.7 aufweist. Im geschlossenen Zustand sitzt der Ventilteller 7.7 auf dem Ventilsitz 7.2. Das Einlassventil 7 ist vorzugsweise als selbstschliessendes Ventil ausgebildet. Das Einlassventil 7 kann dazu eine Rückstellfeder 7.8 (siehe Figur 2) aufweisen, die dafür sorgt, dass das Einlassventil 7.7 im druckfreien Zustand geschlossen ist. Zudem ist es von Vorteil, wenn das Einlassventil 7 als Rückschlagventil ausgebildet ist. Das Einlassventil 7 ist vorzugsweise so in den Materialförderer 1 eingebaut, dass es den Förderereinlass 1.1 verschliesst, wenn die erste Förderkammer 1.11 unter Druck steht. Das Einlassventil 7 sorgt dafür, dass das Beschichtungsmaterial 31 nur in eine Richtung fliessen kann, nämlich in Richtung Sprühapplikator 45. Das Einlassventil 7 ist vorzugsweise so ausgebildet, dass es einen möglichst kleinen Totraum aufweist. Dies hat den Vorteil, dass sich dort nur wenig Beschichtungsmaterial ablagern kann, sodass die Gefahr einer Farbverschleppung bei einem Farbwechsel minimiert wird. Das Einlassventil 7 ist vorzugsweise als Tellerventil ausgebildet, weil ein Tellerventil einen besonders kleinen Totraum hat.

Vorzugsweise ist der Spülmitteleinlass 1.2 auch dann mit Ventileinlass 7.1 verbunden, wenn das Einlassventil 7 geschlossen ist.

Wenn die Absperrvorrichtung (Quetschventil) 1.5 offen ist, ist der Förderereinlass 1.1 mit dem Ventileinlass 7.1 verbunden. Wenn das Quetschventil 1.5 geschlossen ist, ist der Förderereinlass 1.1 nicht mit dem Ventileinlass 7.1 verbunden. Mit Hilfe des Quetschventils 1.5 ist der Förderereinlass 1.1 also mit dem Ventileinlass 7.1 verbindbar.

Der Materialförderer 1 weist zudem einen Spülmitteleinlass 1.2 für ein Spülmedium / Spülmittel 30 auf. Mit Hilfe eines Spülmittelförderers 3 kann Spülmittel 30 aus einem Vorratsbehälter 20 über eine Spülleitung 32 angesaugt und über eine Spülleitung 33, ein Rückschlagventil 24, eine Spülleitung 34, ein Rückschlagventil 8 und eine Spülleitung 35 zum Ventileinlass 7.1 gefördert werden. Das Spülmedium kann zum Beispiel Lösemittel, Wasser, Luft oder ein Gemisch daraus sein.

Das Rückschlagventil 8 ist vorzugsweise in unmittelbarer Nähe zum Ventileinlass 7.1 angeordnet (siehe Figur 2). Es umfasst einen Einlass 8.1 und einen Auslass 8.9 und dazwischen einen Ventilteller 8.7. Der Einlass 8.1 des Rückschlagventils 8 bildet zugleich den Spülmitteleinlass 1.2 des Materialförderers 1. Das Rückschlagventil 8 ist vorzugsweise selbstschliessend ausgebildet. Es kann dazu eine Rückstellfeder 8.8 aufweisen, die dafür sorgt, dass das Rückschlagventil 8 im drucklosen Zustand geschlossen ist.

Der Materialförderer 1 umfasst zudem eine zweite Förderkammer 1.12, die über ein Rückschlagventil 1.14 mit der ersten Förderkammer 1.1 verbunden beziehungsweise verbindbar ist. Wenn der Kolben 1.4 nach oben bewegt wird, wird das Volumen der zweiten Förderkammer 1.12 verkleinert und das darin befindliche Beschichtungsmaterial aus dem Fördererauslass 1.3 heraus und in die Materialleitung 42 gedrückt. Zwischen der Materialleitung 42 und der Materialleitung 43 kann sich ein Filter 44 befinden. Über ein Ablassventil 41 kann das Beschichtungsmaterial in den Restebehälter 21 oder zurück in den Vorratsbehälter 22 abgelassen werden.

Wie in den Figuren 3 und 4 dargestellt, kann eine Steuerung 2 vorgesehen sein, um den Materialförderer 1 und den Spülmittelförderer 3 zu steuern. Die Steuerung 2 weist ein Steuerventil 13 auf, das einlassseitig über eine Leitung 39 und ein Absperrventil 11 mit einer Druckgasquelle 10 verbunden ist. Die Druckgasquelle 10 stellt ein Druckgas mit einem definierten Druck bereit. Das Druckgas kann zum Beispiel Druckluft oder Stickstoff sein. Wenn das Steuerventil 13 offen ist, gelangt das Druckgas über eine Steuerleitung 36 zum Steuereingang 1.6 des Quetschventils 1.5.

Die Steuerung 2 umfasst des Weiteren ein Druckgasventil 14, das einlassseitig über einen Durchflussminderer 18, ein Druckgasventil 12 und das Absperrventil 11 mit der Druckgasquelle 10 verbunden ist. Wenn das Druckgasventil 14 betätigt wird, wird Druckgas über einen Durchflussminderer 17, eine Druckgasleitung 37 und ein Rückschlagventil 23 in die Spülleitung 34 eingespeist. Der Durchflussminderer 17 kann beispielsweise eine Drossel oder eine Blende sein. Den Durchflussminderer 18 ist vorgesehen, um den Mengenstrom des Druckgases zu regulieren.

Das Druckgasventil 12 dient als Sicherheitsventil dazu, dass der Anlagenbediener nicht versehentlich eines der Ventile 14, 15 oder 16 betätigt und dadurch während des Förderbetriebs Spülmedium in den Materialförderer 1 gelangt. Erst wenn das Druckgasventil 12 betätigt wurde, kann in den Reinigungsmodus gewechselt werden. Das Druckgasventil 12 ist optional.

Die Steuerung 2 weist zudem ein Druckgasventil 15 auf, das einlassseitig über den Durchflussminderer 18, das Druckgasventil 12 und das Absperrventil 11 mit der Druckgasquelle 10 verbunden ist. Wenn das Druckgasventil 15 betätigt wird, wird Druckgas über die Druckgasleitung 37 und das Rückschlagventil 23 in die Spülleitung 34 eingespeist.

Wenn das Druckgasventil 14 betätigt wird, wird Druckgas mit einem erstem Druck respektive Druckgas-Volumenstrom *V̇*1 in die Spülleitung 34 eingeleitet. Wenn hingegen das Druckgasventil 15 betätigt wird, wird Druckgas mit einem zweiten Druck respektive Druckgas-Volumenstrom *V̇*2 in die Spülleitung 34 eingeleitet.

Die Steuerung 2 weist darüber hinaus noch ein Durchflussventil 16 auf, das einlassseitig über das Druckgasventil 12 und das Absperrventil 11 mit der Druckgasquelle 10 verbunden ist. Wenn das Durchflussventil 16 betätigt wird, wird Druckgas über eine Druckgasleitung 38 und ein Durchflussminderer 25 dem Spülmittelförderer 3 zugeführt, um ihn anzutreiben.

In einer bevorzugten Ausführungsform umfasst die Steuerung 2 zudem eine Nockensteuerung 60, mit der die Ventile 13, 14, 15 und 16 betätigbar sind. Das Prinzip einer möglichen Ausführungsform der Nockensteuerung 60 ist in Figur 5 dargestellt. Die Nockensteuerung 60 weist eine um ihre Längsachse drehbare Nockenwelle 61 mit mehreren Nocken auf, wobei in Figur 5 nur die Nocken 61.1, 61.2,... 61.8 zu sehen sind. Beim Ausführungsbeispiel gemäss Figur 5 kann die Nockenwelle 61 in sieben verschiedene Positionen 0 - 6 gedreht werden (siehe Pfeil). Wenn sich die Nockenwelle 61 in Position 0 befindet, gelangt die Fördervorrichtung in den Fördermodus. In Position 0 wird durch die Nocken weder das Steuerventil 13 noch eines der Druckgasventile 14 und 15 oder das Durchflussventil 16 betätigt. Die Ventile 13 - 16 sind geschlossen. Wird die Nockenwelle 61 beispielsweise in Position 4 gebracht, werden das Druckgasventil 15 und das Durchflussventil 16 über den Nocken 61.7 betätigt. Dadurch werden die Ventile 15 und 16 geöffnet. Zudem wird das Steuerventil 13 über den Nocken 61.6 betätigt (geöffnet). In Position 2 werden durch die Nocken 61.2 und 61.4 das Steuerventil 13 und das Druckgasventil 15 betätigt, d.h. geöffnet. In Position 1 wird durch den Nocken 61.3 das Druckgasventil 14 betätigt.

Bei der Applikationsanlage gemäss Figur 4 weist der Beschichtungsmaterialförderer 1 einen Förderkammereinlass 1.13 auf, der über eine Spülmittelleitung 48 und ein Rückschlagventil 47 mit einem Spülmittel-Steuerventil 51 verbunden ist. Der Spülmitteleinlass 1.2 ist ebenfalls mit dem Spülmittel-Steuerventil 51 verbunden. Das Steuerventil 13 steuert nun (anders als in Figur 3), ob über das Spülmittel-Steuerventil 51 der Förderkammereinlass 1.13 oder der Spüleinlass 1.2 mit Spülmittel 30 versorgt wird.

### Fördermodus

Um die Applikationsanlage in den Fördermodus zu bringen, dreht der Anlagenbediener den Drehknopf 71 (siehe Figur 6) auf dem Bedienpanel 70 so weit, bis der Drehknopf 71 auf das Piktogramm 72 mit der Sprühpistole zeigt. Die mit dem Drehknopf 71 verbundene Nockenwelle 61 befindet sich dann in Position 0. Die Applikationsanlage befindet sich nun im Fördermodus. Sobald der Anlagenbediener den Abzugshebel am Sprühapplikator 45 betätigt, wird das Beschichtungsmaterial 31 versprüht.

Wenn der Drehknopf 71 auf das Piktogramm 72 zeigt, bewirkt das, dass die Nockenwelle 61 der Nockensteuerung 60 die Ventile 13, 14, 15 und 16 in den gesperrten Zustand bringt. Somit gelangt kein Druckgas in die Steuerleitung 36 und die Druckgasleitungen 37 und 38. Weil die Steuerleitung 36 drucklos geschaltet ist, ist die Absperrvorrichtung (Quetschventil) 1.5 offen, sodass Beschichtungsmaterial 31 über die Beschichtungsmaterial-Zufuhrleitung 9 zum Ventileinlass 7.1 gelangen kann. Wenn nun der Kolben 1.4 sich nach oben bewegt, wird Beschichtungsmaterial 31 aus dem Vorratsbehälter 22 gesaugt und über die Zufuhrleitung 9, den Einlass 1.1, den Ventileinlass 7.1 und durch das Einlassventil 7 hindurch in die erste Förderkammer 1.11 gesaugt. Das Rückschlagventil 1.14 ist dabei geschlossen, d.h. sperrt. Das bereits in der zweiten Förderkammer 1.12 befindliche Beschichtungsmaterial wird durch den Kolben 1.4 aus der zweiten Förderkammer 1.12 herausgedrückt und über die Materialleitung 42, den Filter 44 und die Materialleitung 43 zum Sprühapplikator 45 transportiert. Sobald der Kolben 1.4 seinen oberen Totpunkt erreicht hat, schliesst das Einlassventil 7, sodass die erste Förderkammer 1.11 einlassseitig geschlossen ist. Wenn sich der Kolben 1.4 anschliessend nach unten bewegt, wird das Beschichtungsmaterial 31 aus der ersten Förderkammer 1.11 durch das Rückschlagventil 1.14 hindurch in die zweite Förderkammer 1.12 gedrückt. Danach bewegt sich der Kolben 1.4 wieder nach oben und der oben beschriebene Vorgang wiederholt sich.

Bei der Fördervorrichtung können verschiedene Drücke, wie Pumpendruck, Sprühdruck, Zirkulationsdruck, Befüllungsdruck und/oder Reinigungsdruck eingestellt respektive geregelt werden.

Der Pumpendruck ist der Druck, mit dem das Beschichtungsmaterial 32 am Fördererauslass 1.3 ansteht. Er kann im Fördermodus eingestellt werden. Der Sprühdruck ist der Druck, mit dem das Beschichtungsmaterial 31 auf das Werkstück gesprüht wird. Der Zirkulationsdruck ist der Druck, mit dem das Material 31 über ein Ablassventil in der Fördervorrichtung zirkuliert wird. Der Zirkulationsdruck ist in der Regel niederer als der Sprühdruck. Der Befüllungsdruck ist der Druck, mit dem der Materialförderer 1 mit Beschichtungsmaterial 31 befüllt wird. Der Befüllungsdruck ist in der Regel niederer als der Sprühdruck. Der Reinigungsdruck ist der Druck des Spülmediums, mit dem der Materialförderer 1 gereinigt werden soll (vor dem Wechsel in den Reinigungsmodus). Der Reinigungsdruck ist normalerweise niederer als der Sprühdruck.

### Reinigungsmodus

### Position 1: Zufuhrleitung 9 (Ansaugschlauch) entleeren

Um die Applikationsanlage aus dem Fördermodus in den Reinigungsmodus zu bringen, dreht der Anlagenbediener den Drehknopf 71 auf dem Bedienpanel 70 in die Reinigungsstellung (Position 1). In dieser Stellung wird durch den Nocken 61.3 der Nockenwelle 61 das Druckgasventil 14 betätigt und in den geöffneten Zustand gebracht. Dies bewirkt, dass Druckgas über das Druckgasventil 14, den Durchflussminderer 17, die Spülleitung 37 und das Rückschlagventil 23 in die Spülleitung 34 strömt. Wegen des Durchflussminderers 17 hat das Druckgas in die Spülleitung 34 einen gedrosselten Volumenstrom *V̇*1. Von dort gelangt es über das Rückschlagventil 8 in die Spülleitung 35 und zum Ventileinlass 7.7. Die Schliesskraft der Rückstellfeder 7.8 am Einlassventil 7 ist vorzugsweise so gross, dass das Einlassventil 7 auch dann geschlossen ist, wenn der Gasdruck anliegt. Weil das Quetschventil 1.5 offen ist, wird mit Hilfe des Druckgases das Beschichtungsmaterial in der Zufuhrleitung 9 zurück transportiert und gelangt schliesslich in einen Restmittelbehälter 21. Auf diese Weise werden der Ventileinlass 7.1, das Quetschventil 1.5, der Förderereinlass 1.1 und die Zufuhrleitung 9 entleert.

### Position 2: Materialförderer 1 in Richtung Sprühpistole entleeren

Wenn der Anlagenbediener den Drehknopf 71 in die Position 2 bringt, wird durch den Nocken 61.2 das Steuerventil 13 geöffnet, sodass Druckluft zum Steueranschluss 1.6 gelangt und die Absperrvorrichtung 1.5 den Kanal 1.9 schliesst. Zudem wird durch den Nocken 61.4 das Druckgasventil 15 betätigt und in den geöffneten Zustand gebracht. Somit gelangt Druckgas mit dem zweitem Druckgas-Volumenstrom *V̇*2 von der Druckgasquelle 10 über das Druckgasventil 15 und die Druckgasleitung 37 in die Spülleitung 34. Wenn der Anlagenbediener nun den Abzug am Sprühapplikator betätigt, öffnet das Einlassventil 7, da der Druck im Druckgas grösser als die Rückstellkraft der Rückstellfeder 7.8 im Einlassventil 7.7 ist. Das Spülgas gelangt so in die erste Förderkammer 1.11. Von dort strömt das Spülgas über das Rückschlagventil 1.14 in die zweite Förderkammer 1.12 und anschliessend in die Materialschläuche 42 und 43 bis zum Sprühapplikator 45. Das restliche Beschichtungsmaterial wird so über den Sprühapplikator 45 herausgesprüht.

Statt dessen kann auch das Ablassventil 46 am Sprühapplikator 45 geöffnet werden, sodass das restliche Beschichtungsmaterial über eine Leitung 49 in den Restebehälter 21 oder zurück in den Vorratsbehälter 22 abgelassen werden kann. Wenn der Spülvorgang abgeschlossen ist, wird das Ablassventil 46 wieder geschlossen.

Statt dessen kann auch das Ablassventil 41 am Filter 44 geöffnet werden, sodass das restliche Beschichtungsmaterial über eine Leitung in den Restebehälter 21 oder zurück in den Vorratsbehälter 22 abgelassen werden kann. Wenn der Spülvorgang abgeschlossen ist, wird das Ablassventil 41 wieder geschlossen.

### Position 3: Zufuhrleitung 9 (Ansaugschlauch) spülen

Dreht der Anlagenbediener den Drehknopf 71 in die Position 3, werden durch die Nocken 61.1 und 61.8 der Nockenwelle 61 die Ventile 14 und 16 betätigt und in den geöffneten Zustand gebracht. Somit gelangt Druckgas mit dem erstem Druckgas-Volumenstrom *V̇*1 von der Druckgasquelle 10 über das Druckgasventil 14, den Durchflussminderer 17 und die Druckgasleitung 37 in die Spülleitung 34. Zudem wird mit Hilfe des Druckgases, das über das Durchflussventil 16 und die Leitung 38 zur Spülmittelpumpe 3 gelangt, die Spülmittelpumpe 3 angetrieben. Diese fördert nun über die Spülmittelleitung 32 Spülmittel 30 aus dem Spülmittelbehälter 20 in die Spülmittelleitungen 33 und 34 und von dort über das Rückschlagventil 8 in die Spülmittelleitung 35. Anschliessend gelangt das Spülmittel über den Spüleinlass 1.2 zum Ventileinlass 7.1.

Die Schliesskraft der Rückstellfeder 7.8 am Einlassventil 7 ist vorzugsweise so gross, dass das Einlassventil 7 auch dann geschlossen ist, wenn der Spülmitteldruck anliegt. Weil das Quetschventil 1.5 offen ist, wird mit Hilfe des Druckgases und des Spülmittels die Zufuhrleitung 9 gespült und gelangt schliesslich in einen Restmittelbehälter 21. Auf diese Weise werden der Ventileinlass 7.1, das Quetschventil 1.5, der Förderereinlass 1.1 und die Zufuhrleitung 9 gespült.

### Position 4: Materialförderer 1 in Richtung Sprühpistole 45 spülen

Dreht der Anlagenbediener den Drehknopf 71 in die Position 4, werden durch die Nocken 61.6 und 61.7 der Nockenwelle 61 die Ventile 13, 15 und 16 betätigt und in den geöffneten Zustand gebracht. Dies bewirkt, dass Druckgas über das Steuerventil 13 und die Leitung 36 zum Steuereingang 1.6 des Quetschventils 1.5 gelangt und das Quetschventil 1.5 schliesst. Darüber hinaus gelangt Druckgas mit dem Volumenstrom *V̇*2 von der Druckgasquelle 10 über das Druckgasventil 15 und die Druckgasleitung 37 in die Spülleitung 34. Zudem wird mit Hilfe des Druckgases, das über das Durchflussventil 16 und die Leitung 38 zur Spülmittelpumpe 3 gelangt, die Spülmittelpumpe 3 angetrieben. Diese fördert nun über die Spülmittelleitung 32 Spülmittel 30 aus dem Spülmittelbehälter 20 in die Spülmittelleitungen 33 und 34 und von dort über das Rückschlagventil 8 in die Spülmittelleitung 35. Anschliessend gelangt das Spülmittel über den Spüleinlass 1.2 zum Ventileinlass 7.1. Wenn der Anlagenbediener nun den Abzug am Sprühapplikator 45 betätigt, öffnet das Einlassventil 7, weil der Druck im Druckgas (Spülgas) und Spülmittel grösser als die Rückstellkraft der Rückstellfeder 7.8 im Einlassventil 7.7 ist. Das Gemisch aus Spülgas und Spülmittel (Spülmedium) gelangt so in die erste Förderkammer 1.11. Von dort strömt das Gemisch über das Rückschlagventil 1.14 in die zweite Förderkammer 1.12 und anschliessend in die Materialschläuche 42 und 43 bis zum Sprühapplikator 43. Das Spülmedium wird so über den Sprühapplikator 45 herausgesprüht.

Statt dessen kann auch das Ablassventil 46 am Sprühapplikator 45 geöffnet werden, sodass das Spülmedium über die Leitung 49 in den Restebehälter 21 oder zurück in den Vorratsbehälter 22 abgelassen werden kann. Wenn der Spülvorgang abgeschlossen ist, wird das Ablassventil 46 wieder geschlossen. Statt dessen kann auch das Ablassventil 41 am Filter 44 geöffnet werden, sodass das Spülgas und Spülmittel über eine Leitung in den Restebehälter 21 oder zurück in den Vorratsbehälter 22 abgelassen werden kann. Wenn der Spülvorgang abgeschlossen ist, wird das Ablassventil 41 wieder geschlossen.

### Position 5: Zufuhrleitung 9 trocknen

In Position 5 wird durch einen Nocken der Nockenwelle 61 (der Nocken ist in Figur 5 nicht zu sehen) das Druckgasventil 14 betätigt und in den geöffneten Zustand gebracht. Dies bewirkt, dass Druckgas mit dem ersten Volumenstrom *V̇*1 in die Spülleitung 34 strömt. Von dort gelangt es über das Rückschlagventil 8 in die Spülleitung 35 und zum Ventileinlass 7.7. Weil das Quetschventil 1.5 offen ist, wird mit Hilfe des Druckgases nun das restliche Spülmittel über die Zufuhrleitung 9 ausgeblasen. Auf diese Weise können der Ventileinlass 7.1, das Quetschventil 1.5, der Einlass 1.1 und die Leitung 9 getrocknet werden.

### Position 6: Materialförderer 1 in Richtung Sprühpistole 45 trocknen

Wenn der Anlagenbediener den Drehknopf 71 in die Position 6 bringt, werden durch zwei Nocken der Nockenwelle 61 (Nocken 61.5 und einen zweiten Nocken, der in Figur 5 nicht zu sehen ist) das Steuerventil 13 und das Druckgasventil 15 betätigt und in den geöffneten Zustand gebracht. Dies bewirkt, dass Druckgas über das Steuerventil 13 und die Leitung 36 zum Steuereingang 1.6 des Quetschventils 1.5 gelangt und das Quetschventil 1.5 schliesst. Dadurch gelangt Druckgas mit dem zweiten Volumenstrom *V̇*2 von der Druckgasquelle 10 über das Druckgasventil 15 und die Druckgasleitung 37 in die Spülleitung 34. Wenn der Anlagenbediener nun den Abzug am Sprühapplikator 45 betätigt, öffnet das Einlassventil 7, da der Druck im Druckgas grösser als die Rückstellkraft der Rückstellfeder 7.8 im Einlassventil 7.7 ist. Das Spülgas gelangt so in die erste Förderkammer 1.11. Von dort strömt das Spülgas über das Rückschlagventil 1.14 in die zweite Förderkammer 1.12 und anschliessend in die Materialschläuche 42 und 43 bis zum Sprühapplikator 45. Das restliche noch dort befindliche Spülmittel wird so über den Sprühapplikator 45 herausgesprüht.

Statt dessen kann auch das Ablassventil 46 am Sprühapplikator 45 geöffnet werden, sodass das restliche Spülmittel über die Leitung 49 ausgeblasen werden kann. Auf diese Weise können die Druckstufe 1.8 und die auf der stromabwärtigen Seite der Druckstufe befindlichen Leitungen 42, 43 respektive Komponenten getrocknet werden. Wenn der Trockenvorgang abgeschlossen ist, wird das Ablassventil 46 wieder geschlossen.

Das Spülen respektive Trocknen kann gepulst oder kontinuierlich erfolgen. Mit Hilfe von Druckluft als Spülmedium werden die Lösemittelrückstände im Materialförderer 1 ausgeblasen.

Bei Position 4 (Materialförderer 1 in Richtung Sprühpistole 45 spülen) kann es auch sinnvoll sein, dass ohne Druckluft, also nur mit Spülmittel 30 gespült wird. Nach Abschluss des Spülvorgangs kann der Materialförderer 1 ganz oder teilweise mit Spülmittel 30 befüllt abgeschaltet und stehen gelassen werden. Wenn sich noch immer Beschichtungsmaterial 31 im Materialförderer 1 befindet, kann das Spülmittel 30 nun die Materialreste langsam auflösen. So wird sichergestellt, dass eventuell noch immer vorhandene Materialreste im Materialförderer 1 nicht eintrocknen. Es kann dazu ein zusätzliches Schaltventil (nicht gezeigt) eingebaut sein, das das Druckgasventil 15 deaktiviert.

In einer weiteren Ausführungsform ist in der Spülmittelleitung 33 eine Drossel 26 (siehe Figur 4) zwischen der Spülmittelpumpe 3 und dem Rückschlagventil 24 eingebaut. Die Drossel 26 ist optional. Damit lässt sich auch der Spülmittelfluss drosseln, so dass nicht zu viel Spülmittel 30 in die Spülleitung 34 fliesst. Damit kann über den Durchflussminderer 19, der zum Beispiel als Druckregelventil ausgebildet ist, die Zufuhr des Spülgases in die Spülleitung 34 besser eingestellt werden. Durch die Drossel 26 kann das Spülmittel in der Spülleitung in feine Tröpfchen zerstäubt werden, wodurch eine bessere Vermischung von Spülgas und Spülmittel erzielt werden kann.

Bei einer Ausführungsform des Reinigungsverfahrens werden die erste Förderkammer 1.11 und vorzugsweise auch die zweite Förderkammer 1.12 vor dem Spülen geleert. Dies kann beispielsweise dadurch erfolgen, dass das Ablassventil 41 geöffnet und der Kolben 1.4 mehrmals auf und ab bewegt wird. Dadurch wird das noch in den beiden Förderkammern 1.11 und 1.12 befindliches Beschichtungsmaterial zum Grossteil über das Ablassventil 41 abgelassen.

Bei einer weiteren Ausführungsform des Reinigungsverfahrens werden die erste Förderkammer 1.11 und vorzugsweise auch die zweite Förderkammer 1.12 nach dem Spülen getrocknet. Dazu wird das Ablassventil 41 geöffnet und Druckgas durch die Förderkammern 1.11 und 1.12 geblasen.

Es kann vorkommen, dass bei dem Beschichtungsmaterialförderer 1 nur die beiden Förderkammern 1.11 und 1.12 (Verdichterstufe 1.8) gespült werden sollen. In diesem Fall wird die Absperrvorrichtung 1.5 aktiviert, sodass der Förderereinlass 1.1 verschlossen ist. Das über den Spüleinlass 1.2 eingeleitete Spülmittel öffnet aufgrund des Drucks das Einlassventil 7, sodass das Spülmittel nun in die Farbstufe gelenkt wird.

Um den Ansaugtrakt 1.7 zu spülen, wird die Absperrvorrichtung 1.5 geöffnet. Das über den Spüleinlass 1.2 eingeleitete Spülmittel strömt nun durch den Ansaugtrakt 1.7 in Richtung Zufuhrleitung 9.

Die Absperrvorrichtung 1.5 ermöglicht es, wenn sie geschlossen ist, den zur Reinigung der Verdichterstufe 1.8 erforderlichen Spülmitteldruck aufzubauen, in dem sie ein Ausweichen des Spülmittels durch die Zufuhrleitung 9 verhindert.

Die Absperrvorrichtung 1.5 ermöglicht es, wenn sie geöffnet ist, das Spülmittel in Richtung der Zufuhrleitung 9 zu leiten, um diese zu reinigen.

Das noch in der Applikationsanlage befindliche Beschichtungsmaterial kann zurückgewonnen werden, indem das Beschichtungsmaterial mittels Druckgas aus dem System verdrängt wird.

Das Reinigungsverfahren kann zudem folgende Prozessschritte umfassen.

Die Zufuhrleitung 9 wird aus dem Materialvorratsbehälter 22 entfernt und in den Restebehälter 21 geleitet. Damit wird sichergestellt, dass beim Spülen des Ansaugtrakts 1.7 und der Zufuhrleitung 9 kein Spülmittel in den Materialvorratsbehälter 22 gelangt.

Der Materialförderer 1 kann auch leer gefahren werden, indem der Sprühapplikator 45 betätigt und der Kolben 1.4 auf und ab beweget wird. Dadurch wird das restliche Beschichtungsmaterials über den Fördererauslass 1.3 herausgefördert und über den Sprühapplikator 45 versprüht.

Vorteilhafterweise können die Zufuhrleitung 9 und/oder die Kolbenpumpe und/oder der Materialschlauch 42, 43 mit Druckgas ausgeblasen werden. Dadurch kann nicht verwendetes Material zurückgewonnen werden.

Der Beschichtungsmaterialförderer 1 und die vorgelagerten Komponenten (Zufuhrleitung 9, etc.) können mit einem Gas-Lösemittel-Gemisch gespült werden. Durch den Zusatz von Gas kann der Lösemittelverbrauch reduziert werden.

Mit dem oben beschriebenen Verfahren zur Reinigung der Applikationslange können die Reinigungszeiten erheblich verkürzt werden.

Eine Demontage von Anlagenkomponenten (Filter 44, Gehäuse 1.15, 1.16, 1.17 am Einlasstrakt) ist bei dem oben beschriebenen Verfahren nicht notwendig. Der manuelle Reinigungsaufwand wird auch dadurch massiv reduziert.

In manchen Anwendungsfällen kann es von Vorteil sein, wenn der Materialförderer 1 bis zum nächsten Einsatz (Förderung von Beschichtungsmaterial) mit Spülmittel 30 gefüllt bleibt.

Nachdem der Materialförderer 1 und die jeweiligen Leitungen kein Spülmittel 30 mehr enthalten und gegebenenfalls auch getrocknet wurden, kann der Materialförderer 1 wieder mit Beschichtungsmaterial 31 befüllt werden. Hierzu werden einige Kolbenhübe ausgeführt, um das Beschichtungsmaterial 31 in die Förderkammern 1.11 und 1.12 zu fördern. Anschliessend ist der Materialförderer 1 wieder bereit Beschichtungsmaterial 31 an den Applikator 45 zu fördern.

Die vorhergehende Beschreibung der Ausführungsbeispiele gemäss der vorliegenden Erfindung dient nur zu illustrativen Zwecken. Änderungen und Modifikationen sind selbstverständlich möglich. So sind beispielsweise die verschiedenen in den Figuren 1 bis 6 gezeigten Komponenten der Applikationsanlage auch auf eine andere als in den Figuren gezeigte Weise miteinander kombinierbar.

### Bezugszeichenliste

- 1: Materialförderer
- 1.1: Einlass für Beschichtungsmaterial
- 1.2: Einlass für Spülmittel / Spülmedium
- 1.3: Fördererauslass
- 1.4: Kolben
- 1.5: Absperrvorrichtung, beispielsweise Quetschventil
- 1.6: Steueranschluss für Quetschventil
- 1.7: Ansaugtrakt
- 1.8: Verdichterstufe / Farbstufe
- 1.9: Kanal
- 1.11: erste Förderkammer
- 1.12: zweite Förderkammer
- 1.13: Förderkammer-Einlass
- 1.14: Rückschlagventil
- 1.15: Gehäuse am Einlasstrakt
- 1.16: Gehäuse am Einlasstrakt
- 1.17: Gehäuse am Einlasstrakt
- 1.18: Gehäuse der Förderkammer
- 2: Steuerung
- 3: Förderer für Spülmittel
- 7: Einlassventil
- 7.1: Ventileinlass
- 7.2: Ventilsitz
- 7.7: Ventilteller
- 7.8: Feder
- 7.9: Ventilauslass
- 8: Ventil
- 8.1: Einlass
- 8.7: Ventilteller
- 8.8: Feder
- 8.9: Ventilauslass
- 9: Zufuhrleitung
- 10: Druckluftquelle
- 11: Absperrventil
- 12: Druckgasventil
- 13: Steuerventil
- 14: Druckgasventil
- 15: Druckgasventil
- 16: Durchflussventil
- 17: Durchflussminderer
- 18: Durchflussminderer
- 19: Durchflussminderer
- 20: Behälter für Spülmittel
- 21: Abfallbehälter
- 22: Behälter für Beschichtungsmaterial
- 23: Rückschlagventil
- 24: Rückschlagventil
- 25: Durchflussminderer
- 26: Drossel
- 30: Spülmittel
- 31: Beschichtungsmaterial
- 32: Spülleitung
- 33: Spülleitung
- 34: Spülleitung
- 35: Spülleitung
- 36: Steuerleitung
- 37: Druckgasleitung
- 38: Druckgasleitung
- 39: Druckgasleitung
- 39.1: Steuerleitung
- 39.2: Steuerleitung
- 40: Druckgasleitung
- 41: Ablassventil
- 42: Materialleitung
- 43: Materialleitung
- 44: Filter
- 45: Sprühapplikator
- 46: Ablassventil
- 47: weitere Absperrvorrichtung / Rückschlagventil
- 48: Spülleitung
- 49: Spülleitung
- 51: Spülmittel-Steuerventil
- 60: Nockensteuerung
- 61: Nockenwelle
- 61.1: Nocken
- 61.2: Nocken
- 61.3: Nocken
- 61.4: Nocken
- 61.5: Nocken
- 61.6: Nocken
- 61.7: Nocken
- 61.8: Nocken
- 70: Bedienpanel
- 71: Drehknopf
- 72: Piktogramm

## Patentansprüche

1. Fördervorrichtung mit Spüleinrichtung,
- mit einem Materialförderer (1) zum Fördern von Beschichtungsmaterial (31),
-- der ein Einlassventil (7) aufweist, das einen Ventileinlass (7.1) und einen Ventilauslass (7.9) umfasst, und
-- der einen Förderereinlass (1.1) für Beschichtungsmaterial (31) aufweist, der mit dem Ventileinlass (7.1) verbunden oder verbindbar ist, und
- mit einem Spülmittelförderer (3) zum Fördern von Spülmittel (30), der ebenfalls mit dem Ventileinlass (7.1) verbunden ist.

2. Fördervorrichtung nach Anspruch 1,
bei der das Einlassventil (7) als Rückschlagventil ausgebildet ist.

3. Fördervorrichtung nach Anspruch 1 oder 2,
bei der das Einlassventil (7) als Tellerventil, Kugelventil oder Nadelventil ausgebildet ist.

4. Fördervorrichtung nach einem der Ansprüche 1 bis 3, bei der der Materialförderer (1) als Faltenbalgpumpe, Membranpumpe, Kreiselpumpe, Zahnradpumpe, Peristaltikpumpe, Kolbenpumpe, Kolbendosierer oder Verdrängerpumpe ausgebildet ist.

5. Fördervorrichtung nach einem der Ansprüche 1 bis 4, bei der der Spülmittelförderer (3) über ein Rückschlagventil (8) mit dem Ventileinlass (7.1) verbunden ist.

6. Fördervorrichtung nach einem der Ansprüche 1 bis 5, mit einer Absperrvorrichtung (1.5), die zwischen dem Förderereinlass (1.1) und dem Einlassventil (7) angeordnet ist.

7. Fördervorrichtung nach Anspruch 6,
mit einer Steuerung (2), die derart ausgebildet und betreibbar ist, dass sie die Absperrvorrichtung (1.5) steuert.

8. Fördervorrichtung nach einem der Ansprüche 1 bis 7, mit einer Druckgasquelle (10), die mit dem Ventileinlass (7.1) verbindbar ist.

9. Fördervorrichtung nach Anspruch 8,
mit einem Druckgasventil (14), über das von der Druckgasquelle (10) stammendes Druckgas dem Spülmittel (30) beimischbar ist.

10. Fördervorrichtung nach Anspruch 8 oder 9,
- bei der der Spülmittelförderer (3) über eine Spülleitung (34) mit dem Einlassventil (7) verbunden ist, und
- bei der die Druckgasquelle (10) über ein Rückschlagventil (23) mit der Spülleitung (34) verbunden ist.

11. Fördervorrichtung nach einem der Ansprüche 1 bis 10, mit einer weiteren Absperrvorrichtung (47), die ausgangsseitig mit einem Förderkammer-Einlass (1.13) der Förderkammer (1.11) und eingangsseitig mit dem Spülmittelförderer (3) verbunden ist.

12. Fördervorrichtung nach Anspruch 11,
mit einem Spülmittel-Steuerventil (51), das derart ausgebildet und betreibbar ist, dass es steuert, ob das Spülmittel (30) zum Ventileinlass (7.1) oder zum Förderkammer-Einlass (1.13) strömt.

13. Fördervorrichtung nach einem der Ansprüche 1 bis 12,
- mit einem ersten Druckgasventil (14), das ausgangsseitig mit der Spülmittelleitung (34) verbunden ist und das im geöffneten Zustand einen ersten Druckgas-Volumenstrom in die Spülmittelleitung (34) leitet, und
- mit einem zweiten Druckgasventil (15), das ausgangsseitig mit der Spülmittelleitung (34) verbunden ist und das im geöffneten Zustand einen zweiten Druckgas-Volumenstrom in die Spülmittelleitung (34) leitet.

14. Fördervorrichtung nach Anspruch 13,
mit einer Nockensteuerung (60), über die die Druckgasventile (14, 15) steuerbar sind.

15. Fördervorrichtung nach einem der Ansprüche 1 bis 14, mit einem Quetschventil (1.5), das derart ausgebildet und betreibbar ist, das es den Förderereinlass (1.1) öffnet oder verschliesst.

16. Applikationsanlage, die eine Fördervorrichtung nach einem der Ansprüche 1 bis 15 und einen Applikator (45) umfasst, der mit der Fördervorrichtung verbunden ist.

17. Verfahren zum Betreiben einer Fördervorrichtung nach einem der Ansprüche 1 bis 15,
- bei dem zum Spülen des Förderereinlasses (1.1) die stromabwärtige Seite der Fördervorrichtung verschlossen wird, und
- bei dem mit Hilfe des Spülmittelförderers (3) Spülmittel (30) in die Zufuhrleitung (9) gefördert wird.

18. Verfahren nach Anspruch 17,
bei dem zum Spülen der ersten Förderkammer (1.11) mit Hilfe des Spülmittelförderers (3) Spülmittel (30) in die erste Förderkammer (1.11) gefördert wird.

19. Verfahren nach Anspruch 17 oder 18,
bei dem zum Spülen der ersten Förderkammer (1.11) die Absperrvorrichtung (1.5) geschlossen und das Einlassventil (7) geöffnet wird.

20. Verfahren nach einem der Ansprüche 17 bis 19,
bei dem das Spülen gepulst erfolgt.

21. Verfahren nach einem der Ansprüche 17 bis 20,
- bei dem mit Hilfe des ersten Druckgasventils (14) Druckgas mit einem ersten Druckgas-Volumenstrom zum Förderereinlass (1.1) geleitet wird, wenn das erste Druckgasventil (14) offen ist, und
- bei dem mit Hilfe des zweiten Druckgasventils (15) Druckgas mit einem zweiten Druckgas-Volumenstrom in die Förderkammer (1.11) geleitet wird, wenn das zweite Druckgasventil (15) offen ist.
